# EUROPÄISCHE PATENTSCHRIFT

(11) **EP 2 114 797 B1**
(45) Veröffentlichungstag und Bekanntmachung des Hinweises auf die Patenterteilung: **02.06.2010**
(21) Anmeldenummer: 07847014.3
(22) Anmeldetag: 06.12.2007
(51) Int. Cl.: B65D 85/10, B65D 5/48, B65D 5/72, A47F 1/10

(54) **PACKUNGSGEBINDE MIT ENTNAHMEHILFE, INSBESONDERE FÜR ZIGARETTENPACKUNGEN**
MULTIPACK WITH REMOVAL AID, IN PARTICULAR FOR CIGARETTE PACKS
EMBALLAGE DE PAQUETS AVEC MOYEN D'ENLÈVEMENT, EN PARTICULIER POUR DES PAQUETS DE CIGARETTES

(30) Priorität: 26.01.2007 DE 102007004007
(43) Veröffentlichungstag der Anmeldung: 11.11.2009
(73) Patentinhaber: British American Tobacco (Germany) GmbH, 20354 Hamburg (DE)
(72) Erfinder: AGIRBAS, Erdinc, 95448 Bayreuth (DE)
(74) Vertreter: Schwabe - Sandmair - Marx
(86) Internationale Anmeldenummer: PCT/EP2007/010593
(87) Internationale Veröffentlichungsnummer: WO 2008/089814

(56) Entgegenhaltungen:
- US-A- 2 197 634
- US-A- 2 546 986
- US-A- 2 771 988

## Beschreibung

Die Erfindung betrifft ein Packungsgebinde, insbesondere ein Packungsgebinde für Zigarettenpackungen. Das Packungsgebinde kann eine Umhüllung aber auch ein Dispenser bzw. Spender für solche Packungen sein. In der vorliegenden Beschreibung wird die erfindungsgemäße Technik anhand eines Packungsgebindes für Tabakartikel erläutert, wobei darauf hinzuweisen ist, dass sie ohne weiteres auch umsetzbar ist, wenn Packungen für andere Artikel zu einem Gebinde zusammengefügt werden.

Tabakartikel gelangen packungsweise aber auch in Gebinden ("stangenweise") in den Verkauf. Dabei werden manchmal Gebinde mit 10 Packungen angeboten, die direkt nebeneinander, d.h. in einer Reihe liegen, es sind aber auch Gebinde mit zwei Packungsreihen bekannt, in denen nebeneinander je fünf (oder mehr) Packungen gestapelt sind.

Problematisch ist bei solchen Gebinden immer die Entnahme einzelner Packungen, weil die Packungen entweder schwer greifbar sind oder die Gebindeverpackung (bei Zigaretten oft aus Papier oder Karton) zerstört werden muss, um an die einzelnen Packungen zu gelangen.

In der GB 2 341 174 A und der US 6,062,424 werden Umverpackungen für einzelne Packungen beschrieben, die auftrennbare Entnahmeöffnungen haben. Für Gebinde mit mehreren Stapeln, bei denen eine Packung eines Stapels es schwierig macht, die daneben liegende Packung des anderen Stapels leicht zu entnehmen, wird jedoch kein befriedigender Lösungsansatz gegeben.

Ein Packungsgebinde gemäss dem Oberbegriff von Anspruch 1 ist aus der US-A-2 546 986 bekannt.

Es ist die Aufgabe der vorliegenden Erfindung, die Entnahme von einzelnen Packungen aus einem Packungsgebinde mit mindestens zwei nebeneinander liegenden Packungsstapeln zu erleichtern bzw. in einfacher Weise möglich zu machen. Diese Aufgabe wird durch ein Packungsgebinde gemäß dem Anspruch 1 gelöst. Die Unteransprüche definieren bevorzugte Ausführungsformen der Erfindung.

Das erfindungsgemäße Packungsgebinde umfasst mindestens zwei nebeneinander liegende Stapel von Packungen, insbesondere Zigarettenpackungen, sowie eine äußere Umhüllung, welche die Stapel umgreift, wobei im Bereich einer Stirnseite des Gebindes eine Entnahmeöffnung vorgesehen oder herstellbar ist. An der Stirnseite mit der Entnahmeöffnung ist zwischen zwei Stapeln eine Halteeinrichtung vorgesehen, die verstellbar abwechselnd auf einen oder einen anderen, insbesondere daneben liegenden, Stapel wirkt und dabei dessen Packungen am Vordringen in den Bereich der Entnahmeöffnung hindert.

Mit anderen Worten umfasst die vorliegende Erfindung ein Packungsgebinde, das eine Art Pendelmechanismus aufweist, der zwischen zwei Packungsstapeln angeordnet ist und das Nachrutschen einer Packungsreihe verhindert, so dass die vorderste bzw. unterste Packung der anderen Packungsreihe leicht entnommen werden kann. Ein solches erfindungsgemäßes Packungsgebinde bzw. ein analoger Mechanismus ist sowohl für Wegwerf-Umverpackungen (aus Papier oder Karton) als auch für Dispenser bzw. Spender geeignet, die möglicherweise als nachfüllbares Verkaufsmittel aufgestellt werden.

Die Haltevorrichtung kann grundsätzlich eine mit der Hand bedien- oder betätigbare Haltevorrichtung sein, sie wird im Weiteren aber anhand von bevorzugten Ausführungsformen erläutert, die einen Automatismus aufweisen, welcher bewirkt, dass jeweils abwechselnd eine Packung von einem und danach von einem anderen Stapel entnommen wird. Einzelne Packungen sind in der Entnahmeöffnung leicht greifbar, so dass die Entnahme einfach und ohne Schwierigkeiten sowie ohne eine Zerstörung des Gebindes erfolgen kann.

Bei einer Ausführungsform der Erfindung wird die Halteeinrichtung durch eine Packung eines Stapels, die im Bereich der Entnahmeöffnung liegt, in einer Stellung gehalten, in der sie verhindert, dass eine Packung des oder eines anderen Stapels in den Bereich der Entnahmeöffnung vordringt. Eine Packung hält also die Halteeinrichtung so, dass letztere die Packung eines anderen Stapels blockiert.

Ferner kann die Erfindung so ausgeführt werden, dass die Halteeinrichtung so verschieblich oder verschwenkbar angeordnet ist, dass die durch eine Packung eines Stapels, die in den Bereich der Entnahmeöffnung vordringt, in eine Stellung überführt wird, in der sie verhindert, dass eine Packung des oder eines anderen Stapels in den Bereich der Entnahmeöffnung vordringt. Mit anderen Worten führt das Gleiten einer Packung eines Stapels zur Entnahmeposition dazu, dass die Halteeinrichtung automatisch in eine Position übergeht, in der sie die anstehende Packung des anderen Stapels blockiert. Dies kann natürlich wechselweise bzw. abwechselnd geschehen, so dass immer abwechselnd eine Packung aus einem Stapel entnommen und der andere Stapel blockiert wird. Die Halteeinrichtung bzw. die Haltefunktion "pendelt" so zwischen den Stapeln.

Es besteht die Möglichkeit, das erfindungsgemäße Packungsgebinde so auszugestalten, dass die Halteeinrichtung am Entnahmeende des Gebindes um einen Punkt zwischen zwei Stapeln um eine Schwenkachse schwenkbar ist. Die Schwenkachse liegt insbesondere im wesentlichen um eine Packungshöhe höher als die untere Fläche der Packung in der Entnahmeöffnung.

Die Halteeinrichtung kann zwei in einem Winkel, insbesondere rechtwinklig, zueinander stehende Anschlagseiten aufweisen, an denen die Packung, die im Bereich der Entnahmeöffnung liegt, und die Packung, die am Vordringen in den Bereich der Entnahmeöffnung gehindert wird, anschlagen. An einer Anschlagseite liegt also die Packung an, die im Bereich der Entnahmeöffnung liegt, an der anderen die Packung, die am Vordringen in den Bereich der Entnahmeöffnung gehindert wird.

Die Halteeinrichtung kann die Form eines Körpers mit der Querschnittsform eines rechtwinkligen und/oder gleichschenkligen Dreiecks aufweisen, wobei die Anschlagseiten an der Schwenkachse der Halteeinrichtung zusammentreffen.

Bei einer Ausführungsvariante des erfindungsgemäßen Packungsgebindes ist zwischen zwei nebeneinander liegenden Stapeln, auf deren Packungen das Halteelement wirkt, eine Führungs- bzw. Trennwand angeordnet. Die Trennwand kann verhindern, dass die Packungen sich bei einer Bewegung auf die Entnahmeöffnung zu gegenseitig verhaken. Sie muss nicht als durchgehende Wand ausgestaltet sein; es genügt, wenn sie die Lauf- bzw. Gleitwege der Packungen so voneinander trennt, dass diese behinderungsfrei transportiert werden können.

In spezieller Ausgestaltung ist bei einer solchen Variante die Halteeinrichtung an der entnahmeseitigen Kante der Trennwand angeordnet bzw. verbunden, insbesondere mit ihrer Schwenkachse. Außerdem ist es von Vorteil, wenn die Halteeinrichtung sich nicht über die gesamte Packungslänge erstreckt, insbesondere im Bereich der Entnahmeseite der Entnahmeöffnung ausgespart ist.

Es besteht die Möglichkeit, das Gebinde aus einem faltbaren Papier- oder Kartonmaterialzuschnitt aufzubauen, wobei insbesondere die Entnahmeöffnung durch einen austrennbaren Materialabschnitt gebildet wird. Andererseits ist es möglich, das Gebinde aus einem starren zur Gebindeform ausgeformten Material aufzubauen, speziell einem Kunststoffmaterial, einem Glasmaterial oder einem Metallmaterial. In einem solchen Fall dient das erfindungsgemäße Packungsgebinde dann als Dispenser oder Spender, beispielsweise als Aufsteller für Verkaufszwecke.

Die Halteeinrichtung kann einen integralen Bestandteil des Gebindes bzw. des Zuschnitts bilden, insbesondere eine Faltlasche des Zuschnitts. Gleiches gilt für die Trennwand; auch sie kann als integraler Bestandteil des Gebindes bzw. des Zuschnitts bereitgestellt werden, und wenn ein Papier- oder Kartonmaterial verwendet wird, als Faltlasche des Zuschnitts.

Eine weitere Ausgestaltungsvariante besteht darin, dass die Schwenkachse der Halteeinrichtung durch ein Filmscharnier bzw. eine Faltkante des Zuschnitts gebildet wird. Wichtig ist, dass die Halteeinrichtung frei schwenken kann; wie die Schwenkachse ausgebildet wird, hängt dann von dem Material ab. Bei Kunststoffmaterialien dürfte sich ein Filmscharnier anbieten, während bei Papier- oder Kartonmaterialien eine Faltkante gewählt werden kann.

Die Erfindung wird im Weiteren anhand einer Ausführungsform und unter Bezugnahme auf die beiliegenden Zeichnungen näher erläutert. Sie kann alle hierin beschriebenen Merkmale einzeln sowie in jeder sinnvollen Kombination umfassen. In den Zeichnungen zeigen:
- Figur 1: eine schematische Darstellung des Trenn- bzw. Haltemechanismus für ein Pa- ckungsgebinde gemäß der vorliegenden Erfindung;
- Figur 2: die in Figur 1 gezeigte Anordnung nach der Entnahme einer Packung und dem Umstellen der Halteeinrichtung; und
- Figur 3: einen Zuschnitt für die Karton- bzw. Papierversion der Gebindeumhüllung.

Die Figuren 1 und 2 zeigen den grundlegenden Mechanismus der vorliegenden Erfindung. Die Figur 1 stellt dabei einen Ausgangszustand dar; die Figur 2 den Zustand nach der Entnahme einer Packung.

Die Umhüllung des Gebindes ist in den Figuren 1 und 2 nicht dargestellt; für den grundlegenden Mechanismus ist sie nur insofern wichtig, als die Teile des Mechanismus auch Teile der Gebindeumhüllung sein können. Entsprechende Ausgestaltungen werden später detaillierter beschrieben.

Für die Beschreibung des erfindungsgemäßen Packungs-Ausgabemechanismus stelle man sich vor, dass man in den Figuren 1 und 2 von vorne auf ein aufrecht stehendes System blickt, das einen linken Packungsstapel 1 sowie einen rechten Packungsstapel 3 von je fünf Packungen aufweist, von denen eine beispielhaft mit dem Bezugszeichen 5 versehen ist. Die Packungen können beispielsweise Zigarettenpackungen sein, die mit einer kleinen Stirnfläche zum Betrachter gerichtet sind. Die unterste Packung des rechten Stapels 3 befindet sich in der Entnahmeposition, also bei einem Gebinde in der Position, wo sich die Entnahmeöffnung befindet. Die hier nicht dargestellte Entnahmeöffnung erstreckt sich etwa über die Höhe der Zigarettenpackung 7 und in der Breite über die Gesamtbreite der beiden Stapel 1 und 3. Die beiden Stapel sind durch ein mittiges Führungselement getrennt, hier die Trennwand 9, die verhindert, dass die Packungen sich seitlich verschieben und gegenseitig verhaken. Die Packungen können also nach unten "durchrutschen".

An der Unterseite, sozusagen zwischen den Stapeln 1 und 3 befindet sich ein hier dreieckig gestaltetes Halteelement 11. Das Element 11 erstreckt sich nicht über die gesamte, in die Zeichenebene hineinragende Länge der Packungen, sondern lässt zumindest an der Vorderseite (sichtbare Stirnseite in den Figuren 1 und 2) etwas ausgesparten Platz übrig, damit die Packungen in der Entnahmeposition auch von der Mitte her gut gegriffen werden können. Außerdern kann dadurch erreicht werden, dass das Element 11 bereits umschwenken kann, bevor die Packung völlig entnommen ist, um so den darüber liegenden Stapel zu arretieren.

Das Halteelement 11 ist um seine Kontaktlinie mit der Trennwand 9 herum schwenkbar (in der Blattebene), und die entsprechende Schwenkachse ist mit dem Bezugszeichen 13 angedeutet. Sie befindet sich in der dargestellten Stellung der Packungen um etwa eine Packungshöhe über der unteren Fläche der Packung 7, die in der Entnahmeposition liegt. Würde die Schwenkachse höher als eine Packungshöhe liegen, läge die Unterkante der zweiten Packung des nicht blockierten Stapels tiefer und würde damit ein Umklappen des Elements 11 nach dem Herausziehen der Packung in der Entnahmeposition blockieren.

Das dreieckige Halteelement 11 hat in der dargestellten Ausführungsform eine gleichschenklige, rechtwinklige Form, wobei der rechte Winkel an der Schwenkachse 13 liegt. Eine Fläche 51, die am rechten Winkel beginnt, liegt senkrecht an der Innenseite der Packung 7 an; die andere Fläche 55 stützt horizontal die Packung 8. Es ist auch denkbar, dem Halteelement 11 eine andere Form zu geben, zum Beispiel als Pendel mit einem Zylinder oder einer Kugel am unteren Ende der Trennwand 9.

In der Figur 1 ist das Halteelement 11 nach links geschwenkt und hält so den linken Stapel 1 in einer oberen Position, im Wesentlichen um eine Packung höher als die Entnahmeposition. Die Packung 8 kann also nicht entnommen werden, und der Raum unter der Packung 8 ist frei für den Eingriff durch einen Verwender. Durch die Packung 7 in der Entnahmeposition im rechten Stapel 3, welche das Halteelement 11 in der Stellung der Figur 1 fixiert, wird verhindert, dass das Halteelement 11 nach rechts schwenken kann.

Wird nun die Packung 7 entnommen, schwenkt das Halteelement 11 durch den mechanischen Druck des Stapels 1 (Gewichtsdruck) nach rechts, und der Stapel 1 kann nach unten fallen. Dadurch gerät nun die Packung 8 des linken Stapels 1 in die Entnahmeposition, und der rechte Stapel 3 wird in der höheren Position gehalten. Dieser Zustand ist in Figur 2 gezeigt. Im Folgenden kann dann wiederum die Packung 8 entnommen werden, der Stapel 3 drückt das Halteelement 11 nach links, und die Packung 10 kommt in die Entnahmeposition. Dies kann fortgeführt werden, bis die beiden Stapel entnommen sind.

Realisieren lässt sich das erfindungsgemäße Prinzip bei einer Ausführungsform durch einen Zuschnitt für einen Gebindekarton, wie er in der Figur 3 dargestellt ist. Dünne Linien repräsentieren hierbei Faltlinien, dicke Linien sind Außenkanten/Schnitte, gestrichelte Linien Perforationen.

Der Gebindekarton besteht aus folgenden Hauptflächen: einer Vorderwand 15 und zwei Seitenwänden 17 und 19, an die sich Teile der Rückwand 21 und 23 anschließen. Bei Faltung dieser Flächen zu einem Kubus überlappen die Teile der Rückwand 21 und 23 so, dass sie verklebt werden können, insbesondere durch den Überlapp der Flächen 23 über 21. Am Rückwandteil 21 befindet sich die Trennwandlasche 25 an der sich noch ein Befestigungsstreifen 27 befindet, der mit der Vorderwand 15 verklebt wird. Nach Faltung dieser Teile ergibt sich somit ein Querschnitt mit zwei Hohlräumen, die die quaderförmigen Packungen aufnehmen können.

Auf der Oberseite des Zuschnitts sind das obere Deckelement 29 mit der Steckzunge 35 sowie den beiden oberen Seitenlaschen 31 und 33 zu erkennen. Im gefalteten Zustand ist das Gebinde dadurch nach oben abgeschlossen.

Auf der Unterseite befinden sich das Bodenelement 37 mit den Seitenlaschen 39 und 41 sowie den Steckzungen 43 und 45. Bei Faltung der Seitenlaschen 39 über die eingezeichneten Faltlinien ergibt sich ein mechanisch stabiler Boden der auf der Innenseite des Gebindes glatt ist, so dass die Packungen eben aufliegen und leicht herausgezogen werden können. Die unteren Seitenlaschen 39 und 41 befinden sich nach der Faltung entsprechend auf der Außenseite des Gebindes. Um Packungen aus der gefalteten Gebindepackung zu entnehmen, wird die Perforation um die Öffnungslasche 47 aufgetrennt und die Klappe aufgefaltet. Der Greifbarkeit von der Seite (von Außen) her dienen die halbkreisförmigen Ausstanzungen 47a, b. So werden die Packungen im Gebinde greifbar. Die kreisförmigen Ausstanzungen sind zur leichteren Faltung des Gebindebodens vorgesehen.

An der Trennwandlasche 25 (wird zur Trennwand 9 in Fig. 1, 2) ist die Lasche 49 angebracht, aus der durch Faltung ein dreieckiges Element (wie in Figur 1) gebildet werden kann. Die einzelnen Elemente unterhalb der Trennwandlasche 25 ergeben (von oben nach unten) einen Schenkel des gleichschenkligen Dreiecks 51, die Unterseite des gleichschenkligen Dreiecks 53, den anderen Schenkel des gleichschenkligen Dreiecks 55 und die Stecklasche 57. Diese Stecklasche 57 wird durch die beiden Ausstanzungen 59 und 61 der Lasche 49 geschoben, und so wird ein mechanisch stabiles Element gebildet, das die Funktion des Halteelements 11 aus den Figuren 1 und 2 übernehmen kann.

Die Lasche 49 kann bei der Herstellung der Gebindepackung und Füllung mit Packungen fertig gefaltet werden. Dadurch hat der Konsument keine weitere Verrichtung auszuführen, um den Mechanismus funktionsfertig vorzufinden. Es ist aber auch denkbar, das Falten dieses Teils dem Konsumenten zu überlassen. Vorteilhaft wäre dies im Hinblick auf die Füllung des Gebindes, da die ungefaltete Lasche keinen zusätzlichen Platz benötigt und somit das gesamte Gebinde mit Packungen gefüllt werden kann.

## Patentansprüche

1. Packungsgebinde mit mindestens zwei nebeneinander liegende Stapeln (1, 3) von Packungen, insbesondere Zigarettenpackungen (5), und mit einer äußeren Umhüllung, welche die Stapel (1, 3) umgreift, wobei im Bereich einer Stirnseite des Gebindes eine Entnahmeöffnung (47) vorgesehen oder herstellbar ist, wobei an der Stirnseite mit der Entnahmeöffnung (47) zwischen zwei Stapeln eine Halteeinrichtung (11) vorgesehen ist, **dadurch gekennzeichnet, dass** die Halteeinrichtung (11) verstellbar abwechselnd auf einen oder einen anderen Stapel wirkt und dabei dessen Packungen am Vordringen in den Bereich der Entnahmeöffnung (47) hindert.

2. Packungsgebinde nach Anspruch 1, **dadurch gekennzeichnet, dass** die Halteeinrichtung (11) durch eine Packung (7) eines Stapels (1), die im Bereich der Entnahmeöffnung (47) liegt, in einer Stellung gehalten wird, in der sie verhindert, dass eine Packung (8) des oder eines anderen Stapels (3) in den Bereich der Entnahmeöffnung vordringt.

3. Packungsgebinde nach Anspruch 1 oder 2, **dadurch gekennzeichnet, dass** die Halteeinrichtung (11) so verschieblich oder verschwenkbar angeordnet ist, dass sie durch eine Packung (8) eines Stapels (1), die in den Bereich der Entnahmeöffnung (47) vordringt, in eine Stellung überführt wird, in der sie verhindert, dass eine Packung (10) des oder eines anderen Stapels (3) in den Bereich der Entnahmeöffnung (47) vordringt.

4. Packungsgebinde nach einem der Ansprüche 1 bis 3, **dadurch gekennzeichnet, dass** die Halteeinrichtung (11) am Entnahmeende des Gebindes um einen Punkt zwischen zwei Stapeln (1, 3) um eine Schwenkachse (13) schwenkbar ist.

5. Packungsgebinde nach Anspruch 4, **dadurch gekennzeichnet, dass** die Schwenkachse (13) im wesentlichen um eine Packungshöhe höher liegt als die untere Fläche der Packung in der Entnahmeöffnung.

6. Packungsgebinde nach einem der Ansprüche 1 bis 5, **dadurch gekennzeichnet, dass** die Halteeinrichtung (11) zwei in einem Winkel, insbesondere rechtwinklig, zueinander stehende Anschlagseiten (51, 55) aufweist, an denen die Packung (7), die im Bereich der Entnahmeöffnung (47) liegt, und die Packung (8), die am Vordringen in den Bereich der Entnahmeöffnung (47) gehindert wird, anschlagen.

7. Packungsgebinde nach Anspruch 6, **dadurch gekennzeichnet, dass** die Halteeinrichtung (11) die Form eines Körpers mit der Querschnittsform eines rechtwinkligen und/oder gleichschenkligen Dreiecks aufweist, wobei die Anschlagseiten (51, 55) an der Schwenkachse (13) der Halteeinrichtung (11) zusammentreffen.

8. Packungsgebinde nach einem der Ansprüche 1 bis 7, **dadurch gekennzeichnet, dass** zwischen zwei nebeneinander liegenden Stapeln (1, 3), auf deren Packungen die Halteeinrichtung (11) wirkt, eine Führungs- bzw. Trennwand (9) angeordnet ist.

9. Packungsgebinde nach Anspruch 8, **dadurch gekennzeichnet, dass** die Halteeinrichtung (11) an der entnahmeseitigen Kante der Trennwand (9) angeordnet bzw. verbunden ist, insbesondere mit ihrer Schwenkachse (13).

10. Packungsgebinde nach einem der Ansprüche 1 bis 9, **dadurch gekennzeichnet, dass** die Halteeinrichtung (11) sich nicht über die gesamte Packungslänge erstreckt, insbesondere im Bereich der Entnahmeseite der Entnahmeöffnung ausgespart ist.

11. Packungsgebinde nach einem der Ansprüche 1 bis 10, **dadurch gekennzeichnet, dass** das Gebinde aus einem faltbaren Papier- oder Kartonmaterialzuschnitt aufgebaut ist, wobei insbesondere die Entnahmeöffnung durch einen austrennbaren Materialabschnitt (47) gebildet wird.

12. Packungsgebinde nach einem der Ansprüche 1 bis 10, **dadurch gekennzeichnet, dass** das Gebinde aus einem starren zur Gebindeform ausgeformten Material, insbesondere einem Kunststoffmaterial einem Glasmaterial oder einem Metallmaterial, aufgebaut ist.

13. Packungsgebinde nach einem der Ansprüche 1 bis 12, **dadurch gekennzeichnet, dass** die Halteeinrichtung (11) einen integralen Bestandteil des Gebindes bzw. des Zuschnitts bildet, insbesondere eine Faltlasche des Zuschnitts.

14. Packungsgebinde nach einem der Ansprüche 6 bis 13, **dadurch gekennzeichnet, dass** die Trennwand (9) einen integralen Bestandteil des Gebindes bzw. des Zuschnitts bildet, insbesondere eine Faltlasche des Zuschnitts.

15. Packungsgebinde nach einem der Ansprüche 7 bis 14, **dadurch gekennzeichnet, dass** die Schwenkachse (13) der Halteeinrichtung (11) durch ein Filmscharnier bzw. eine Faltkante des Zuschnitts, gebildet wird.

## Claims

1. A packet carton comprising at least two adjacent stacks (1, 3) of packets, in particular cigarette packets (5), and an outer wrapping which encloses the stacks (1, 3), wherein an extraction opening (47) is provided or can be created in the region of a facing side of the carton, wherein a holding means (11) is provided between two stacks on the facing side comprising the extraction opening (47), **characterised in that** the holding means (11) acts adjustably and alternately on one or other of the stacks and thus prevents the packets in said stack from encroaching into the region of the extraction opening (47).

2. The packet carton according to claim 1, **characterised in that** the holding means (11) is held, by a packet (7) of a stack (1) which lies in the region of the extraction opening (47), in a position in which it prevents a packet (8) of the other or another stack (3) from encroaching into the region of the extraction opening.

3. The packet carton according to claim 1 or 2, **characterised in that** the holding means (11) is arranged such that it can be shifted or pivoted such that it is transferred, by a packet (8) of a stack (1) which encroaches into the region of the extraction opening (47), into a position in which it prevents a packet (10) of the other or another stack (3) from encroaching into the region of the extraction opening (47).

4. The packet carton according to any one of claims 1 to 3, **characterised in that** the holding means (11) can be pivoted about a pivot axis (13) at the extraction end of the carton, about a point between two stacks (1, 3).

5. The packet carton according to claim 4, **characterised in that** the pivot axis (13) lies higher, by substantially the height of one packet, than the lower face of the packet in the extraction opening.

6. The packet carton according to any one of claims 1 to 5, **characterised in that** the holding means (11) comprises two abutment sides (51, 55) which are at an angle, in particular a right angle, to each other and which the packet (7) which lies in the region of the extraction opening (47) and the packet (8) which prevents packets from encroaching into the region of the extraction opening (47) abut.

7. The packet carton according to claim 6, **characterised in that** the holding means (11) has the shape of a body which exhibits the cross-sectional shape of a right-angled and/or isoceles triangle, wherein the abutment sides (51, 55) meet at the pivot axis (13) of the holding means (11).

8. The packet carton according to any one of claims 1 to 7, **characterised in that** a guiding and/or separating wall (9) is arranged between two adjacent stacks (1, 3), the packets of which are acted on by the holding means (11).

9. The packet carton according to claim 8, **characterised in that** the holding means (11) is arranged and/or connected, in particular via its pivot axis (13), on the edge of the separating wall (9) on the extraction side.

10. The packet carton according to any one of claims 1 to 9, **characterised in that** the holding means (11) does not extend over the entire length of the packet and is in particular omitted in the region of the extraction side of the extraction opening.

11. The packet carton according to any one of claims 1 to 10, **characterised in that** the carton is constructed from a foldable paper or cardboard material cut-out, wherein the extraction opening is in particular formed by a separable section of material (47).

12. The packet carton according to any one of claims 1 to 10, **characterised in that** the carton is constructed from a rigid material which is moulded to the shape of the carton, in particular a plastic material, a glass material or a metallic material.

13. The packet carton according to any one of claims 1 to 12, **characterised in that** the holding means (11) forms an integral component of the carton and/or cut-out, in particular a folding flap of the cut-out.

14. The packet carton according to any one of claims 6 to 13, **characterised in that** the separating wall (9) forms an integral component of the carton and/or cut-out, in particular a folding flap of the cut-out.

15. The packet carton according to any one of claims 7 to 14, **characterised in that** the pivot axis (13) of the holding means (11) is formed by an integral hinge and/or a folding edge of the cut-out.

## Revendications

1. Emballage de paquets, comprenant au moins deux piles juxtaposées (1, 3) de paquets, notamment de paquets de cigarettes (5), et comprenant une enveloppe extérieure qui entoure les piles (1, 3), une ouverture de prélèvement (47) étant prévue ou pouvant être réalisée dans la région d'un côté frontal de l'emballage, et un dispositif de retenue (11) étant prévu entre deux piles sur le côté frontal pourvu de l'ouverture de prélèvement (47), **caractérisé en ce que** le dispositif de retenue (11) agit, en se déplaçant, à tour de rôle sur l'une ou l'autre pile et empêche ainsi que les paquets de cette pile avancent dans la région de l'ouverture de prélèvement (47).

2. Emballage de paquets selon la revendication 1, **caractérisé en ce que** le dispositif de retenue (11) est maintenu, par un paquet (7) d'une pile (1) qui se trouve dans la région de l'ouverture de prélèvement (47), dans une position dans laquelle il empêche qu'un paquet (8) de l'autre ou d'une autre pile (3) avance dans la région de l'ouverture de prélèvement (47).

3. Emballage de paquets selon la revendication 1 ou 2, **caractérisé en ce que** le dispositif de retenue (11) est disposé à translation ou à pivotement de telle sorte qu'il est transféré, par un paquet (8) d'une pile (1) qui avance dans la région de l'ouverture de prélèvement (47), dans une position dans laquelle il empêche qu'un paquet (10) de l'autre ou d'une autre pile (3) avance dans la région de l'ouverture de prélèvement (47).

4. Emballage de paquets selon l'une des revendications 1 à 3, **caractérisé en ce que** le dispositif de retenue (11) peut, à l'extrémité de prélèvement de l'emballage, pivoter autour d'un axe de pivotement (13) en un point situé entre deux piles (1, 3).

5. Emballage de paquets selon la revendication 4, **caractérisé en ce que** l'axe de pivotement (13) se trouve, par rapport à la face inférieure du paquet se trouvant dans l'ouverture de prélèvement, plus haut sensiblement de la hauteur d'un paquet.

6. Emballage de paquets selon l'une des revendications 1 à 5, **caractérisé en ce que** le dispositif de retenue (11) présente deux côtés de butée (51, 55) formant un angle entre eux, notamment un angle droit, contre lesquels butent le paquet (7) qui se trouve dans la région de l'ouverture de prélèvement (47) et le paquet (8) qui est empêché d'avancer dans la région de l'ouverture de prélèvement (47).

7. Emballage de paquets selon la revendication 6, **caractérisé en ce que** le dispositif de retenue (11) présente la forme d'un corps ayant une section en triangle rectangle et/ou isocèle, le point de rencontre des côtés de butée (51, 55) correspondant à l'axe de pivotement (13) du dispositif de retenue (11).

8. Emballage de paquets selon l'une des revendications 1 à 7, **caractérisé en ce qu'**une paroi de guidage ou encore de séparation (9) est disposée entre deux piles juxtaposées (1, 3) sur les paquets desquelles agit le dispositif de retenue (11).

9. Emballage de paquets selon la revendication 8, **caractérisé en ce que** le dispositif de retenue (11) est disposé ou relié sur le bord côté prélèvement de la paroi de séparation (9), notamment par son axe de pivotement (13).

10. Emballage de paquets selon l'une des revendications 1 à 9, **caractérisé en ce que** le dispositif de retenue (11) ne s'étend pas sur toute la longueur des paquets, notamment est évidé dans la région du côté de prélèvement de l'ouverture de prélèvement.

11. Emballage de paquets selon l'une des revendications 1 à 10, **caractérisé en ce que** l'emballage est confectionné à partir d'une découpe pliable en matériau à base de papier ou de carton, l'ouverture de prélèvement étant notamment formée par une partie de matériau détachable (47).

12. Emballage de paquets selon l'une des revendications 1 à 10, **caractérisé en ce que** l'emballage est confectionné à partir d'un matériau rigide mis en forme, notamment d'une matière plastique, d'un matériau à base de verre ou d'un matériau métallique.

13. Emballage de paquets selon l'une des revendications 1 à 12, **caractérisé en ce que** le dispositif de retenue (11) constitue une partie intégrante de l'emballage ou de la découpe, notamment une patte pliable de la découpe.

14. Emballage de paquets selon l'une des revendications 6 à 13, **caractérisé en ce que** la paroi de séparation (9) constitue une partie intégrante de l'emballage ou de la découpe, notamment une patte pliable de la découpe.

15. Emballage de paquets selon l'une des revendications 7 à 14, **caractérisé en ce que** l'axe de pivotement (13) du dispositif de retenue (11) est formé par une charnière pelliculaire ou par un bord de pliage de la découpe.
